# FASCICULE DE BREVET EUROPEEN

(11) **EP 0 888 603 B1**
(45) Date de publication et mention de la délivrance du brevet: **14.06.2000**
(21) Numéro de dépôt: 97914387.2
(22) Date de dépôt: 13.03.1997
(51) Int. Cl.: G09F 3/20

(54) **ENSEMBLE DE POCHETTES PORTE-DOCUMENTS,PROCEDE ET DISPOSITIF D'UTILISATION ET PROCEDE DE FABRICATION DUDIT ENSEMBLE**
SATZ VON DOKUMENTTÄSCHCHEN,VERFAHREN UND VORRICHTUNG ZUR VERWENDUNG UND HERSTELLUNGSVERFAHREN DESGLEICHEN
A SET OF DOCUMENT ENVELOPES,METHOD AND DEVICE FOR USE AND METHOD FOR MAKING SAME

(30) Priorité: 18.03.1996 FR 9603434
(43) Date de publication de la demande: 07.01.1999
(73) Titulaire: Pockad S.a.r.l., 34670 Baillargues (FR)
(72) Inventeur: DIEBOLD, Edgard, F-34670 Baillargues (FR)
(86) Numéro de dépôt international: FR9700448
(87) Numéro de publication internationale: WO9735293

(56) Documents cités:
- DE-A- 3 903 578
- GB-A- 2 245 744

## Description

L'invention est relative à un ensemble de pochettes porte-documents, à un procédé et à un dispositif d'utilisation dudit ensemble et au procédé de fabrication dudit ensemble de pochettes.

Les pochettes connues du genre en question comportent en général :
- un feuillet arrière, généralement en matière plastique, adhésivé sur sa face externe, pourvu, soit d'une fente pour l'introduction de documents, soit d'un rabat,adhésivé ou non, destiné à la fermeture de ladite pochette;
- un feuillet avant, généralement en matière plastique transparente pourvue de pré-impressions, solidarisé audit feuillet arrière par des cordons de soudure longitudinaux et transversaux des faces en contact desdits feuillets, de manière à former la pochette porte-documents proprement dite;
- un support protecteur, généralement en papier non-adhérent du type siliconé, placé contre la face adhésivée du feuillet arrière et comportant, ou non, une fente superposée à la fente précédente qui sert à l'introduction des documents.
Lesdites pochettes sont toujours présentées pour être utilisées une par une sans qu'aucune mécanisation simple ait pu voir le jour en particulier pour décoller le papier siliconé, pour introduire les documents et pour déposer la pochette sur l'objet concerné.
Dans son utilisation manuelle actuelle, les temps de manutention sont très élevés, surtout pour des sociétés dont l'activité repose sur la vente par correspondance ou les diverses messageries rapides.

L'invention vise donc à réaliser des pochettes présentées en série sur un support continu, un procédé d'utilisation desdites pochettes, un dispositif apte à mécaniser les tâches de mise en place sur le poste de travail, d'ouverture des pochettes, d'introduction des documents, de séparation du support et de dépose desdites enveloppes sur des colis, ainsi que le procédé de fabrication dudit ensemble. Les pochettes du genre en question sont disposées, en série, par leur face adhésivée, sur un support protecteur qui se présente sous la forme d'une bande continue, soit pliée en accordéon sur des niveaux comportant au moins une pochette, soit enroulée, placée dans une boîte en vue de son utilisation en automatique ou semi-automatique.
Avec une telle conception des pochettes, pour seulement les opérations de préhension de ces dernières et de séparation du support siliconé, le gain de temps de manutention est compris entre 50 et 80% par rapport à une utilisation manuelle telle qu'elle existe à ce jour.
En outre, la mécanisation des autres opérations est également rendue possible de manière simple avec un gain de temps qui s'ajoute au précédent.
L'invention concerne également les procédés de fabrication et d'utilisation et le dispositif pour la mise en oeuvre dudit procédé d'utilisation.

Les caractéristiques et les avantages de l'invention vont apparaître plus clairement à la lecture de la description détaillée qui suit d'au moins un mode de réalisation préféré de celle-ci donné à titre d'exemple et représenté aux dessins annexés.
Sur ces dessins :
- la figure 1 représente, en vues de dessus et de profil, à plat,une pochette porte document connue du genre en question;
- la figure 2 représente, en vues de dessus et de profil, à plat, une variante avec rabat de ladite pochette;
- la figure 3 représentedes pochettes porte-documents, selon l'invention, disposées en série sur une bande continue;
- la figure 4 représente, schématiquement, le dispositif d'utilisation des pochettes porte-documents en continu;
- la figure 5 représente la vue de profil du dispositif de base;
- la figure 6 représente la vue de profil du module d'introduction des documents associé au dispositif de base.

Les pochettes porte-documents (1), représentées aux figures 1 et 2, sont du genre comportant :
- un feuillet arrière (2), généralement en matière plastique ou plus particulièrement en papier ou en tout autre matériau, adhésivé sur sa face externe, pourvu, soit d'une fente (3) pour l'introduction de documents, soit d'un rabat (4), adhésivé ou non, destiné à la fermeture de ladite pochette;
- un feuillet avant (5),généralement en matière plastique transparente ou plus particulièrement en papier, avec ou sans fenêtre, ou en tout autre matériau, pourvu généralement de pré-impressions, solidarisé audit feuillet arrière (2) par des cordons de soudure, ou de colle, longitudinaux (6) et transversaux (7) des faces en contact desdits feuillets (2) et (5), de manière à former la pochette porte-documents proprement dite.
Lesdits feuillets sont associés à un support protecteur (17), généralement en papier non adhérent du type siliconé, placé contre la face adhésive du feuillet arrière et comportant (fig.1) ou non (fig.2) une fente superposée à la fente (3) précédente.

Les pochettes porte-documents (1), représentées à la figure 3, sont disposées en série, par l'intermédiaire de leur face adhésivée, sur un support protecteur, généralement en papier non-adhérent du type siliconé, se présentant sous la forme d'une bande continue (8), disposée en rouleau ou pliée en accordéon et placée dans une boîte (9) en vue de l'utilisation mécanisée dudit ensemble (1,8).

Le procédé d'utilisation (figure 4) desdites pochettes, disposées en série sur une bande continue, consiste successivement et automatiquement :
- à déplacer en continu la bande (8),porteuse des pochettes (1), devant un poste de travail (10), par une traction exercée sur celle-ci dans le sens longitudinal;
- à ouvrir chaque pochette par une action exercée sur au moins l'un de ses feuillets (2,5) et à y introduire, parallélement audit plan et perpendiculairement au sens de défilement de la bande (8), les documents concernés;
- à séparer chaque pochette (1) du support continu (8) et à la déposer sur l'objet concerné

Le dispositif (figure 4) pour la mise en oeuvre du procédé d'utilisation comporte :
- à l'entrée du poste de travail (10), un moyen (11) de guidage de la bande complexe (1,8) et, à la sortie dudit poste, un moyen (12) de guidage de la bande (8), séparée des pochettes (1), associé à un moyen (13) de traction de ladite bande dans le sens longitudinal;
- dans la zone du plan de travail (10), un moyen (14),d'ouverture de chaque pochette,associé à un moyen (15), d'introduction des documents, animé d'un mouvement alternatif paralléle audit plan (10) et perpendiculaire au sens de défilement de la bande (8);
- en sortie du plan de travail (10), un moyen (16) pour la préhension de chaque pochette et sa dépose sur l'objet correspondant.
Selon diverses réalisations de l'invention :
- les moyens de guidage (11) et (12) peuvent être des types à rouleaux libres en rotation et le moyen de traction (13) peut être du type enrouleur associé à un moto-réducteur;
- le moyen (14),d'ouverture des pochettes,peut être du type à palpeurs pneumatiques et le moyen (15), d'introduction des documents, peut être du type à pinces pneumatiques ou électromécaniques;
- le moyen (16), de préhension et de dépose des pochettes, peut être du type à palpeurs ou à pinces pneumatiques ou électromécaniques.
Selon une variante de réalisation particulière de l'invention, le moyen de préhension et de dépose des pochettes peut être réalisé à partir du moyen (14), d'ouverture des pochettes, qui est dans ce cas animé également d'un mouvement latéral pour la dépose des pochettes sur les objets correspondants. La bande (8) peut comporter, entre deux pochettes consécutives, des lignes de pliage (18), de moindre résistance (microperforations ou autre solution) pour la présentation en accordéon.
Un dispositif, correspondant à une forme de réalisation préférée de l'invention,est représenté aux figures 5 et 6.
Le moyen de guidage (11) comporte des rouleaux libres (19) associés à un rouleau frein (20) de tension de la bande (8).
Le moyen de guidage (12), qui est constitué par une barre, est associé à un moyen de traction (13) constitué par deux rouleaux (21,22), dont l'un d'entre eux est moteur, qui pincent la bande (8) de manière à l'entraîner.
Le moyen (14) d'ouverture de chaque pochette (1) et le moyen (15) d'introduction des documents sont constitués par un même ensemble (23), du type tiroir, qui comporte des panneaux articulés, l'un (24) fixe et l'autre (25) mobile, entre lesquels est introduit le document à placer dans la pochette et qui se déplacent à l'intérieur de ladite pochette pour y déposer ledit document.
Lorsque le tiroir (24,25) avance, des doigts (non représentés), placés latéralement, pivotent pour entrouvrir la pochette (1).
Des taquets intérieurs, coulissants dans l'un des panneaux (24,25) du tiroir, viennent bloquer (empêcher), à l'intérieur de la pochette (1), le retour des documents pendant le retour dudit tiroir (lesdits taquets ne sont pas représentés).
Le moyen de préhension (16) de la pochette (1) est constitué par une bande transporteuse (26) placée en sortie du poste de travail (10) après la barre (12) qui sépare la bande (8) des pochettes (1).
Le freinage du rouleau (20) est réalisé au moyen d'un patin (28) et d'une vis de réglage (29).
Une cellule (30) de repérage de l'avance des pochettes, est placée au dessus du poste de travail (10). Elle offre la possibilité d'une avance pas à pas.
En sortie du plan (10), se trouve le poste d'acheminement (31) des pochettes (1) séparées de leur support (8). Ce poste comporte, à l'entrée, une brosse tournante (32) et, en sortie, un rouleau libre (33).
La bande transporteuse (26) est par exemple réalisée à partir de courroies longitudinales qui sont soutenues par les rouleaux (32) et (33).
Les modules (10) et (31) peuvent appartenir au même châssis (34).
L'ensemble (23) comporte son propre châssis qui est placé perpendiculairement au plan de travail (10).
Le procédé de fabrication des pochettes porte-documents (1) du genre obtenues par la superposition :
- d'une première bande arrière (2), généralement en matière plastique, adhésivée sur sa face externe, pourvue soit d'une fente (3) pour l'introduction des documents, soit d'un rabat (4), adhésivé ou non, destiné à la fermeture de ladite pochette;
- d'une deuxième bande avant (5), généralement en matière plastique transparente pourvue de pré-impressions, solidarisée à ladite première bande (2) par des cordons de soudure longitudinaux (6) et transversaux (7) des faces en contact desdites bandes (2,5), de manière à former un ensemble de pochettes (1);
- d'une troisième bande (8), généralement en papier non-adhérent du type siliconé, venant se positionner le long de la face adhésivée de la première bande (2);
consiste à ne découper, ou prédécouper, que les deux bandes (2) et (5) dans les zones transversales (27) séparant deux pochettes consécutives (1) et à laisser intacte la troisième bande support (8).
Si les feuillets sont en matière plastique, la découpe, ou prédécoupe, peut se faire par fil ou barre chauffante.
L'ensemble de pochettes (1) obtenues est constitué par une bande continue (8) porteuse de pochettes (1), séparées par des zones transversales (27), découpées ou prédécoupées, et disposée en rouleau ou pliée en accordéon.
Bien entendu, on pourra prévoir d'autres variantes dans :
- les matériaux utilisés (papier, plastique ou autre), les cordons de liaison des deux feuillets constitutifs de la pochette (soudure, encollage), les diverses découpes pour l'introduction des documents;
- les divers moyens utilisés pour effectuer les différentes étapes liées à l'utilisation des pochettes.

## Revendications

1. Ensemble de pochettes porte-documents (1) du genre constituées :
- d'un feuillet arrière (2), généralement en matière plastique, adhésivé sur sa face externe,pourvu,soit d'une fente (3) pour l'introduction de documents, soit d'un rabat (4), adhésivé ou non, destiné à la fermeture de la pochette;
- d'un feuillet avant (5), généralement en matière plastique transparente pourvue de surimpressions, solidarisé audit feuillet arrière (2) par des cordons de soudures longitudinaux (6) et transversaux (7) des faces en contact desdits feuillets (2) et (5), de manière à former la pochette porte-documents proprement dite;
- d'un support protecteur (17), généralement en papier non adhérent du type siliconé, placé contre la face adhésivée du feuillet arrière (2) et comportant, ou non, une fente superposée à la fente précédente (3) qui sert à l'introduction des documents;
caractérisé en ce que le support protecteur (17) est constitué d'une bande continue (8) qui porte les pochettes (1) qui sont séparées par des zones transversales (27), découpées ou pré-découpées, et en ce que l'ensemble de pochettes porte-documents (1) est disposé en rouleau ou plié en accordéon.

2. Procédé d'utilisation de l'ensemble de pochettes porte-documents (1) tel que défini dans la revendication 1, caractérisé en ce qu'il consiste à effectuer, sur ledit ensemble de pochettes, les opérations automatiques suivantes :
a) le déplacement de ladite bande continue (8), porteuse desdites pochettes, devant un poste de travail (10), par une traction exercée sur celle-ci dans le sens longitudinal;
b) l'ouverture de chaque pochette par une action exercée sur au moins l'un de ses feuillets (2,5) et l'introduction,parallélement au plan de travail (10) et perpendiculairement au sens de défilement de la bande (8), des documents la concernant;
c) la séparation de chaque pochette (1) du support continu (8);
d) la préhension et la dépose de chaque pochette (1) sur l'objet correspondant,

3. Dispositif pour la mise en oeuvre du procédé d'utilisation,tel que décrit dans la revendication 2, de l'ensemble de pochettes (1) tel que défini dans la revendication 1, caractérisé en ce qu'il comporte :
- à l'entrée du poste de travail (10), un moyen (11) de guidage de la bande complexe (1,8) et, à la sortie dudit poste, un moyen (12) de guidage de la bande (8), séparée des pochettes (1), associé à un moyen (13) de traction de ladite bande dans le sens longitudinal;
- dans la zone du plan de travail (10), un moyen (14), d'ouverture de chaque pochette, associé à un moyen (15), d'introduction des documents, animé d'un mouvement alternatif paralléle audit plan (10) et perpendiculaire au sens de défilement de la bande (8);
- en sortie du plan de travail (10), un moyen (16) pour la préhension de chaque pochette et sa dépose sur l'objet correspondant.

4. Dispositif, selon la revendication 3, caractérisé en ce que le moyen de guidage (11) comporte des rouleaux libres (19) associés à un rouleau frein (20) de tension de la bande (8).

5. Dispositif, selon la revendication 3, caractérisé en ce que le moyen de guidage (12), qui est constitué par une barre, est associé à un moyen de traction (13) constitué par deux rouleaux (21,22), dont l'un d'entre eux est moteur, qui pincent la bande (8) de manière à l'entraîner.

6. Dispositif, selon la revendication 3, caractérisé en ce que le moyen (14) d'ouverture de chaque pochette (1) et le moyen (15) d'introduction des documents sont constitués par un même ensemble (23), du type tiroir, qui comporte des panneaux articulés (24,25), l'un (24) fixe et l'autre (25) mobile, entre lesquels est introduit le document à placer dans la pochette et qui se déplacent à l'intérieur de ladite pochette pour y déposer ledit document.

7. Dispositif, selon la revendication 6, caractérisé en ce que, lorsque le tiroir (24,25) avance, des doigts, placés latéralement, pivotent pour entrouvrir la pochette (1).

8. Dispositif, selon la revendication 6, caractérisé en ce que des taquets intérieurs, coulissant dans l'un des panneaux (24,25) du tiroir, viennent bloquer, à l'intérieur de la pochette (1), le retour des documents pendant le retour dudit tiroir.

9. Dispositif, selon la revendication 3, caractérisé en ce que le moyen de préhension (16) de la pochette (1) est constitué par une bande transporteuse (26) placée en sortie du poste de travail (10) après la barre (12) qui sépare la bande (8) des pochettes (1).

10. Procédé de fabrication d'un ensemble de pochettes porte-documents(1) tel que défini dans la revendication 1, dans lequel :
- une première bande arrière (2), généralement en matière plastique, est adhésivée sur sa face externe et pourvue soit d'une fente (3) pour l'introduction de documents, soit d'un rabat (4), adhésivé ou non, destiné à la fermeture de ladite pochette;
- une deuxième bande avant (5), généralement en matière plastique transparente pourvue de pré-impressions, est solidarisée à ladite bande (2) par des cordons de soudure longitudinaux (6) et transversaux (7) des faces en contact desdites bandes (2,5),de manière à former un ensemble de pochettes (1);
- une troisième bande (8), généralement en papier non-adhérent du type siliconé, est positionnée le long de la face adhésivée de la première bande (2);
caractérisé en ce qu'il consiste à ne découper, ou à ne prédécouper, que les deux bandes (2) et (5) dans les zones transversales (27) séparant deux pochettes (1) consécutives et à laisser intacte la troisième bande support (8).

## Patentansprüche

1. Dokumententaschengruppe (1) bestehend aus:
- einer Rückfolie (2) in der Regel aus Kunststoffmaterial, die an der Außenseite mit Klebstoff beschichtet und entweder mit einem Schlitz (3) zum Einschieben von Dokumenten oder einer gegebenenfalls angeklebten Klappe (4) versehen ist, die zum Verschließen der Tasche dient;
- einer vorderen Folie (5) in der Regel aus mit Aufdrucken versehenem transparentem Kunststoffmaterial, die mit der Rückfolie (2) mittels Längsschweißnähten (6) und Querschweißnähten (7) der mit diesen Folien (2) und (5) in Kontakt stehenden Flächen unter Bildung der eigentlichen Dokumententasche fest verbunden ist;
- einem Schutzträger (17) in der Regel aus nichthaftendem Silikonbeschichtetem Papier, der an der Klebefläche der Rückfolie (2) angebracht ist und gegebenenfalls einen dem vorhergehenden Schlitz (3) überlagerten Schlitz aufweist, der zum Einschieben der Dokumente dient;
dadurch gekennzeichnet, daß der Schutzträger (17) aus einem laufenden Band (8) besteht, das die durch Querbereiche (27) getrennten geschnittenen bzw. vorgeschnittenen Taschen (1) trägt, und daß die Dokumententaschengruppe (1) in Form einer Rolle angeordnet oder akkordeonartig gefaltet ist.

2. Verfahren zur Anwendung der Dokumententaschengruppe (1) gemäß der Definition in Anspruch 1, dadurch gekennzeichnet, daß es in der Anwendung der folgenden automatischen Schritte auf die Dokumententaschengruppe besteht:
a) Vorbeiführen des genannten, die Taschen aufweisenden laufenden Bandes (8) an einem Arbeitsplatz (10) mittels einer auf dieses in Längsrichtung ausgeübten Zugkraft;
b) Öffnen der jeweiligen Taschen durch Einwirkung auf mindestens eines ihrer Folien (2,5) und Einschieben der zugehörigen Dokumente parallel zur Arbeitsebene (10) und senkrecht zur Bewegungsrichtung des Bandes (8);
c) Abtrennung der jeweiligen Taschen (1) von dem laufenden Band (8);
d) Greifen und Ablegen der jeweiligen Taschen (1) auf dem entsprechenden Gegenstand.

3. Vorrichtung zur Durchführung des Anwendungsverfahrens gemäß der Beschreibung in Anspruch 2 für die Taschengruppe (1) gemäß der Begriffsbestimmung in Anspruch 1, dadurch gekennzeichnet, daß sie folgendes aufweist:
- am Eingang des Arbeitsplatzes (10) ein Mittel (11) zur Führung des Bandkomplexes (1, 8) und am Ausgang aus dem Arbeitsplatz ein Mittel (12) zur Führung des von den Taschen (1) befreiten Bandes (8), das mit einem Mittel (13) zum Ziehen des genannten Bandes in Längsrichtung in Verbindung steht;
- im Bereich der Arbeitsebene (10) ein Mittel (14) zur Öffnung der jeweiligen Taschen, das mit einem Mittel (15) zum Einschieben der Dokumente in Verbindung steht, das von einer zu der genannten Ebene (10) parallel und zur Bewegungsrichtung des Bands (8) senkrecht verlaufenden Hin-und Herbewegung angetrieben wird;
- am Ausgang aus der Arbeitsebene (10) ein Mittel (16) zum Greifen der jeweiligen Taschen und Ablegen derselben auf dem entsprechenden Gegenstand.

4. Vorrichtung gemäss Anspruch 3, dadurch gekennzeichnet, daß das Führungsmittel (11) freilaufende Rollen (19) aufweist, die mit einer Bremsrolle (20) zum Spannen des Bandes (8) in Verbindung stehen.

5. Vorrichtung gemäss Anspruch 3, dadurch gekennzeichnet, daß das aus einer Stange bestehende Führungsmittel (12) mit einem aus zwei Rollen (21, 22) bestehenden Zugmittel (13) in Verbindung steht, von denen eines angetrieben ist, und die das Band (8) so greifen, daß es weitergezogen wird.

6. Vorrichtung gemäss Anspruch 3, dadurch gekennzeichnet, daß das Mittel (14) zur Öffnung der jeweiligen Taschen (1) und das Mittel (15) zum Einschieben der Dokumente aus dem gleichen Aufbau (23) vom Schiebertyp bestehen, der schwenkbare Platten (24, 25) aufweist, von denen eine (24) fest angeordnet und die andere (25) beweglich ist und zwischen die das in die Tasche zu legende Dokument geschoben wird und die sich im Innern der Tasche so bewegen, daß sie das Dokument ablegen.

7. Vorrichtung gemäss Anspruch 6, dadurch gekennzeichnet, daß bei der Vorwärtsbewegung des Schiebers (24, 25) seitlich angebrachte Zapfen sich so drehen, daß sie die Tasche (1) halb öffnen.

8. Vorrichtung gemäss Anspruch 6, dadurch gekennzeichnet, daß in einer der Platten (24, 25) des Schiebers gleitende Innenstößel im Innern der Tasche (1) das Rückwärtsgleiten der Dokumente beim Zurückfahren des Schiebers verhindern.

9. Vorrichtung gemäss Anspruch 3, dadurch gekennzeichnet, daß das Greifmittel (16) für die Taschen (1) aus einem Förderband (26) besteht, das am Auslauf aus dem Arbeitsplatz (10) nach der Stange (12), angeordnet ist, welche die Taschen (1) von dem Band (8) trennt.

10. Verfahren zur Herstellung einer Dokumententaschengruppe (1) gemäß der Definition in Anspruch 1, wobei
- ein erstes hinteres Band (2) in der Regel aus Kunststoff, an der Außenseite mit Klebstoff beschichtet und entweder mit einem Schlitz (3) zum Einschieben der Dokumente oder einer gegebenenfalls angeklebten Klappe (4) versehen ist, die zum Verschließen der Taschen dient;
- ein zweites vorderes Band (5) in der Regel aus mit Vordrucken versehenem durchsichtigem Kunststoff, das mit dem hinteren Band (2) vermittels Längsschweißnähten (6) und Querschweißnähten (7) der mit diesen Bändern (2) und (5) in Kontakt stehenden Flächen unter Bildung einer Taschengruppe (1) fest verbunden ist;
- ein drittes Band (8), das in der Regel aus nichthaftendem Papier vom mit Silikon beschichteten Typ besteht und entlang der Klebefläche des ersten Bandes (2) angebracht ist,
dadurch gekennzeichnet, daß das Verfahren darin besteht, lediglich die zwei Bänder (2) und (5) in den Querbereichen (27), die zwei aufeinanderfolgende Taschen (1) voneinander trennen, zu schneiden oder vorzuschneiden und das dritte als Träger dienende Band (8) intakt zu belassen.

## Claims

1. A set of document envelopes (1) of the kind comprising:
- a rear sheet (2), generally in plastic material, with glue on its external face, provided either with a slot (3) for inserting the documents or a flap (4), glue coated or not, designed to close said envelope;
- a front sheet (5), generally in transparent plastic material provided with pre-imprints, integral with said rear sheet (2) by means of lengthwise (6) and crosswise (7) beads on the contacting faces of said sheets (2) and (5), so that they form the properly so-called document envelopes;
- a protecting support (17), generally in non adhesive paper of the silicone coated kind, located against the gluing face of the rear sheet (2) and which includes or not a slot superimposed over the previous slot (3) serving to insert the documents,
characterised in that the protecting support (17) is constituted by a continuous strip (8) bearing the envelopes (1), separated by cut or pre-cut crosswise areas (27), and in that the set of document envelopes is arranged in a roll or folded in concertina.

2. Method for using a set of document envelopes (1) as defined in claim 1, characterised in that it consist in performing on said set of envelopes the following operations:
a) displacing in continuous said strip (8) bearing envelopes (1) in front of a workstation (10) by means of a lengthwise traction exerted on said strip;
b) opening each envelope by an action exerted on at least one of its sheets (2, 5) and introducing within it, in parallel to the workstation (10) area and perpendicularly to the strip (8) running direction, the documents involved;
c) separating each envelope (1) from the continuous support (8);
d) grasp and put each envelope (1) down on an object involved.

3. Device to perform a method as described in claim 2, on a set of document envelopes (1) as defined in claim 1 characterised in that it comprises:
- at the entrance of the workstation (10), a guiding means (11) for the complex strip (1, 8) and, at the exit of said workstation, a guiding means (12) for the strip (8) separated from the envelopes (1), lengthwise associated to a traction means (13) of said strip;
- at the workstation (10) area, a means (14) for opening each envelope, associated to a means (15) for inserting documents actuated with an alternate movement parallel to said workstation (10) plane and perpendicular to the strip (8) running direction;
- at the exit of the workstation (10) area, a means (16) for grasping each envelope and putting it down on the corresponding object.

4. Device, as per claim 3, characterised in that
the guiding means (11) includes rotating free rolls (19) associated to a braking roll (20) for the strip (8) tightening.

5. Device, as per claim 3, characterised in that
the guiding means (12) which includes a bar is associated to a traction means (13) constituted by two rolls (21, 22) one of which is a driving roll which grips the strip (8) so that it drives it.

6. Device, as per the claim 3, characterised in that the means (14) for opening each envelope (1) and the means (15) for inserting documents are constituted by a same set (23), shuttle like, which includes hinged panels (24, 25), one (24) fixed and the other (25) moveable, between which the document to be located in the envelope is placed and which is moving within said envelope to deposit said document within it.

7. Device, as per the claim 6, characterised in that when the shuttle member (24, 25) moves onward, fingers laterally located, pivot to open the envelope (1).

8. Device as per the claim 6, characterised in that internal stops, sliding on one of the panels (24, 25) of the drawer, come to lock within the envelope (1) the feeding back of documents during the running back of said shuttle member.

9. Device as per the claim 3, characterised in that the means (16) for grasping envelopes (1) is constituted by a conveying belt (26) located at the exit of the workstation (10) after the bar (12) separating the strip (8) from the envelopes (1).

10. Method of miocene a set of document envelopes (1) as defined in claim 1, wherein:
- a first rear strip (2), generally of plastic material, with glue on its external face, is provided either with a slot (3) for inserting the documents, or a flap (4), glue coated or not, designed to close said envelope;
- a second front strip (5), generally of transparent plastic material provided with pre-imprints, integral with said first strip (2) by means of lengthwise (6) and crosswise (7) beads on the contacting faces of said leaves (2,5), so that they form an envelope set (1);
- a third strip (8), generally of non adhesive paper of the silicone coated kind, is positioned along the glue coated face of the first strip (2);
characterised in that it consists in cutting or pre-cutting only the two strips (2) and (5) in the crosswise areas (27) separating two consecutive envelopes (1) and to leave intact the third support strip (8).
